# FASCICULE DE BREVET EUROPEEN

(11) **EP 0 997 605 B1**
(45) Date de publication et mention de la délivrance du brevet: **02.03.2005**
(21) Numéro de dépôt: 99490032.2
(22) Date de dépôt: 26.10.1999
(51) Int. Cl.: E06B 9/68

(54) **Procédé et dispositif de controle du fonctionnement d'un ou plusieurs organes, notamment tambour de volet roulant, mobile bi-directionnellement.**
Verfahren und Vorrichtung zur Steuerung einer oder mehrerer Geräte, insbesondere einer in zwei Richtungen drehbaren Rolladenwalze
Method and device for controlling one or more apparatuses, especially a bi-directionnaly rotatable roller shutter drum

(30) Priorité: 29.10.1998 FR 9813756; 26.05.1999 FR 9906896
(43) Date de publication de la demande: 03.05.2000
(73) Titulaire: Deprat Jean SA, 59115 Leers (FR)
(72) Inventeur: Sudron, Serge, 59115 Leers (FR)
(74) Mandataire: Duthoit, Michel

(56) Documents cités:
- EP-A- 0 833 435
- EP-A- 0 867 848
- PATENT ABSTRACTS OF JAPAN vol. 098, no. 012, 31 octobre 1998 (1998-10-31) & JP 10 201271 A (KYOWA SEISAKUSHO:KK), 31 juillet 1998 (1998-07-31)

## Description

L'invention concerne un procédé de contrôle du fonctionnement d'un ou plusieurs organes mobiles bi-directionnellement ainsi qu'un dispositif de contrôle pour la mise en oeuvre d'un tel procédé.

Elle concerne également un ensemble constitué d'un organe mobile bi-directionnellement, tel qu'un tambour de volet roulant, et d'un tel dispositif de contrôle.

Bien que plus particulièrement développée pour des applications dans le domaine des volets roulants, elle pourra toutefois être utilisée dans tout autre secteur dans lequel on est amené à employer un organe mobile bi-directionnellement.

Actuellement, pour ce qui est des volets roulants, on connaît des procédés de contrôle du fonctionnement de leur tambour selon lesquels on prévoit des moyens de réception et de traitement numérique de messages, destinés à leur fonctionnement et transmis à distance par au moins un émetteur. Un tel procédé est connu du document EP-A-0 867 848. On connaît également de disposer lesdits moyens de réception au niveau desdits tambours mais il est nécessaire d'intervenir au niveau de ceux-ci lors des réglages de mise en route.

Un tel procédé permet à l'utilisateur de ne plus avoir à se déplacer jusqu'à un emplacement donné pour actionner le volet roulant comme cela était précédemment nécessaire pour les installations dans lesquelles le tambour était relié à un boîtier de commande par une liaison filaire.

Néanmoins, selon les procédés de contrôle à distance actuels, les émetteurs utilisés ne permettent pas le réglage à distance des paramètres de fonctionnement du tambour tel que, par exemple, l'encodage des émetteurs pouvant le contrôler, le réglage de ses positions de fin de course et/ou l'inversion de son sens de rotation en cas d'anomalie. Au contraire, de telles opérations nécessitent encore l'intervention du monteur au niveau du tambour lors de la pose.

En particulier, en cas d'erreur concernant le sens de rotation du tambour lors du câblage sur chantier de son moteur d'entraînement, la personne chargée de la mise en place du volet roulant doit intervenir sur celui-ci pour rectifier les branchements.

Le but de la présente invention est de proposer un procédé et un dispositif de contrôle du fonctionnement d'un ou plusieurs organes, notamment tambour de volet roulant, mobiles bi-directionnellement qui pallient les inconvénients précités et permettent de disposer d'une solution qui tend à éliminer les opérations de branchement et de réglage nécessitant une intervention au niveau du ou desdits organes grâce à un paramétrage à distance de leur fonctionnement.

Un autre but de la présente invention est de proposer un procédé et un dispositif de contrôle du fonctionnement d'un ou plusieurs organes, notamment tambour de volet roulant, mobile bi-directionnellement qui permettent de pallier les erreurs de montage faites sur chantier.

Un autre but de la présente invnetion est de proposer un procédé et un dispositif de contrôle du fonctionnement d'un ou plusieurs organes, notamment tambour de volet roulant, mobiles bi-directionnellement, qui permettent de s'affranchir au montage du sens de déplacement, notamment du sens de rotation droite ou gauche, du ou desdits organes.

D'autres buts et avantages de l'invention apparaîtront au cours de la description qui va suivre qui n'est donnée qu'à titre indicatif et qui n'a pas pour but de la limiter.

L'invention concerne tout d'abord un procédé de contrôle du fonctionnement d'un ou plusieurs organes, notamment tambour de volet roulant, mobile bi-directionnellement au niveau du ou desquels on prévoit des moyens de réception et de traitement numérique de messages destinés au fonctionnement dudit ou desdits organes mobiles et transmis à distance par au moins un émetteur, caractérisé par le fait que l'on fait fonctionner le ou lesdits émetteurs alternativement dans :
- un mode dit « de paramétrage » permettant de réaliser un réglage du fonctionnement du ou desdits organes,
- un mode dit « normal » dans lequel on peut émettre au moins des ordres de déplacement du ou desdits organes dans un sens donné.

L'invention concerne également un dispositif pour la mise en oeuvre d'un tel procédé de contrôle du fonctionnement d'un ou plusieurs organes, notamment tambour de volet roulant, mobile bi-directionnellement, comprenant des moyens de réception et de traitement numérique de messages, destinés au fonctionnement du ou desdits organes mobiles, et des moyens d'émission et de transmission à distance desdits messages, constitués d'au moins un émetteur, caractérisé par le fait que ledit ou lesdits émetteurs comprennent des moyens de paramétrage, permettant de réaliser un réglage du fonctionnement du ou desdits organes, et des moyens de commande, permettant d'émettre au moins des ordres de déplacement du ou desdits organes dans un sens donné.

L'invention concerne en outre un ensemble constitué d'un organe mobile bi-directionnellement, tel qu'un tambour de volet roulant, et d'un tel dispositif de contrôle du fonctionnement dudit organe mobile, lesdits moyens de réception et de traitement numérique dudit dispositif étant prévus au niveau dudit organe mobile.

L'invention sera mieux comprise à la lecture de la description suivante qui en fait partie intégrante et parmi lesquels :
- la figure 1 décrit de manière schématique, en vue de face, l'intérieur d'un coffre de volet roulant équipé d'un exemple de réalisation du dispositif de contrôle conforme à l'invention,
- la figure 2 est un schéma électrique détaillant une partie de la figure 1 précédente,
- la figure 3 est un schéma électrique détaillant une partie de la figure 2 précédente.

L'invention concerne tout d'abord un procédé de contrôle du fonctionnement d'un ou plusieurs organes mobiles bi-directionnellement, tel que, notamment, tambour de volet roulant.

Toutefois, bien que plus particulièrement développée pour de telles applications, elle pourra être utilisée dans tous autres domaines dans lesquels on est amené à employer des organes mobiles bi-directionnellement.

Comme représenté à la figure 1, selon le procédé conforme à l'invention de contrôle du fonctionnement d'un ou plusieurs organes mobiles bi-directionnellement 1, on prévoit au niveau de ceux-ci des moyens 2 de réception et de traitement numérique de messages de différents types destinés au fonctionnement dudit ou desdits organes mobiles 1 et transmis à distance par au moins un émetteur 3.

Par « transmis à distance », on entend sans liaison filaire. Il s'agit, par exemple, de transmission d'ondes électromagnétiques, infrarouges ou autres.

On peut ainsi disposer de moyens 2 de réception et de traitement déjà reliés aux moyens d'entraînement 4 utilisés pour l'actionnement du ou des organes mobiles 1. A la sortie d'usine, l'ensemble est alors prêt à monter, le seul branchement à réaliser étant celui d'un câble d'alimentation 5 desdits moyens de réception et de traitement 2 et/ou desdits moyens d'entraînement 4.

Le ou lesdits organes mobiles 1 sont disposés, par exemple, à l'intérieur d'un coffre 6 dans lequel ils sont montés, prêts à l'emploi, le câble 5 sortant dudit coffre 6 pour permettre sa connexion à une source d'énergie électrique.

Lesdits moyens de réception et de traitement 2 sont alors situés dans ledit coffre 6 à l'intérieur du ou desdits organes mobiles 1, prévus creux.

Selon l'invention, on prévoit un premier mode de fonctionnement dit de paramétrage, permettant de réaliser un réglage du fonctionnement du ou desdits organes 1, par mise en mémoire d'informations, et un second mode de fonctionnement dit normal dans lequel on peut émettre des ordres d'arrêt ou de déplacement du ou desdits organes dans un sens donné. On fait alors fonctionner au moins le ou lesdits émetteurs 3 alternativement, dans l'un ou l'autre mode.

On dispose ainsi d'une solution selon laquelle le réglage du fonctionnement du ou des organes mobiles est réalisé à distance, grâce à un ou desdits émetteurs 3, et les seules opérations réalisées sur le ou les organes mobiles par la personne chargée de leur installation sont donc la mise en place de ceux-ci et leur connexion éventuelle à une source d'énergie électrique. Aucune intervention au niveau du ou desdits organes mobiles 1 et/ou desdits moyens de réception et de traitement 2 n'est par contre plus nécessaire pour les réglages.

Plus précisément, on choisit, à l'aide de moyens de sélection d'états 20 prévus au niveau du ou desdits émetteurs 3, un état dit actif, déterminant le type de messages destinés à être envoyés. On émet ensuite, en fonction dudit état actif, soit un ordre en mode de paramétrage, soit un ordre de passage du mode normal au mode de paramétrage, soit un ordre en mode normal.

En disposant ainsi de moyens de sélection d'états, on se donne la possibilité de pouvoir régler avec un même émetteur plusieurs caractéristiques de natures différentes, en fonction de l'état actif préalablement choisi.

En mode de paramétrage, on peut alors réaliser, par exemple, l'une et/ou l'autre des opérations suivantes :
- un encodage de l'identification desdits émetteurs 3 par lesdits moyens de réception et de traitement,
- une détermination d'une ou de positions de fin de course du ou des organes mobiles 1,
- une inversion du sens de déplacement du ou des organes mobiles 1 quand leur sens de déplacement effectif ne correspond pas à celui attendu après émission d'un ordre de déplacement dans un sens donné.

En ce qui concerne le codage, le ou les émetteurs 3 présentent, notamment, un ou des codes d'identification quelconques et les moyens de réception et de traitement 2 sont initialement prévus vierges de tout code d'identification d'undit émetteur 3 donné.

On ne se sert donc pas d'un « code usine » attaché à un émetteur particulier et pré-mémorisé dans les moyens de réception et de traitement 2.

Il est à noter qu'une telle solution augmente la sécurité des installations équipées vis-à-vis des tentatives d'effraction. En effet, avant mise en place, aucun code, risquant d'être découvert, n'est enregistré au niveau desdits moyens de réception et de traitement 2.

En mode de paramétrage, on émet alors vers lesdits moyens de réception et de traitement 2, pour mise en mémoire, au moins undit code, associé à l'émetteur 3 à l'origine de l'émission et destiné, à permettre, pour la suite des opérations, l'identification dudit émetteur 3 par lesdits moyens de réception et de traitement 2.

Pour un émetteur 3 donné, la mise en mémoire de son code d'identification peut éventuellement être prévue nécessaire pour le paramétrage des autres informations.

En cas d'utilisation de plusieurs émetteurs 3 pour contrôler le fonctionnement d'un ou plusieurs organes mobiles 1, lesdits émetteurs 3 pourront être utilisés avec ou sans hiérarchie.

Selon un premier mode de mise en oeuvre particulier, après mise en mémoire au niveau desdits moyens de réception et de traitement 2 d'un premier code d'identification correspondant à un premier émetteur 3, on prévoit alors nécessaire d'agir sur ledit premier émetteur pour autoriser la prise en compte dans lesdits moyens de réception et de traitement 2 d'autres codes d'identification associés à d'autres émetteurs.

Dans un tel cas, pour mémoriser les codes d'identification des émetteurs supplémentaires, on sélectionne tout d'abord, un état actif correspondant à l'encodage puis on émet un ordre de basculement du mode normal au mode de paramétrage, ceci au niveau du premier émetteur. On émet ensuite des messages avec les émetteurs supplémentaires que l'on souhaite mémoriser.

Pour fermer la programmation, on repasse ledit premier émetteur dans l'état actif correspondant au mode normal puis on émet undit ordre en mode normal.

Selon un autre mode de réalisation :
- on définit avec le ou lesdits codes d'identification mis en mémoire, une famille de code d'identification, dite famille mise en mémoire,
- on prévoit nécessaire pour la mise en mémoire d'un ou de nouveaux dits codes d'identification, une étape préalable d'effacement de ladite famille mise en mémoire,
de manière à obliger, si l'on souhaite modifier ladite famille mise en mémoire, à remettre en mémoire tout ou partie des codes d'identification.

On peut ainsi améliorer la sécurité des informations enregistrées et éviter les déréglages intempestifs ou appropriations frauduleuses de codes.

Selon une première solution, on effectue l'effacement de ladite famille mise en mémoire par intervention au niveau d'un organe de commande 13 connecté de manière filaire avec lesdits moyens de réception et de traitement 2.

Selon une autre solution, on effectue l'effacement de la famille mise en mémoire par émission d'un message à partir d'un émetteur 3 quelconque dont le code d'identification fait partie de ladite famille, ledit émetteur 3 ayant été préalablement placé dans un état actif correspondant à un message d'effacement.

Selon un mode de réalisation avantageux, on réalise les mêmes fonctionnalités sur l'ensemble des émetteurs.

Plus précisément, tous les émetteurs peuvent, par exemple, émettre des ordres de déplacement du ou desdits organes mobiles 1 dans un sens donné, permettre l'encodage de leur code ou du code d'autres émetteurs au niveau des moyens de réception et de traitement, permettre le réglage des positions de fin de course et/ou permettre l'inversion du sens de déplacement du ou des organes mobiles 1.

Comme évoqué plus haut, la seule différence résidera, éventuellement, lors de l'utilisation de plusieurs émetteurs, dans le choix des émetteurs dont les codes seront successivement mis en mémoire dans les moyens de réception et de traitement se trouvant au niveau du ou des organes mobiles correspondants. En effet, il aura pu être décidé qu'il est nécessaire d'agir sur l'un des émetteurs déjà identifiés pour mémoriser le code d'autres émetteurs au niveau des mêmes moyens de réception et de traitement 2.

Par contre, une fois ces codes mémorisés, l'un ou l'autre des émetteurs pouvant être identifié par lesdits moyens de réception et de traitement présente les mêmes fonctionnalités vis-à-vis de ceux-ci et constituent en quelque sorte des « clones ». N'importe lequel, par exemple, pourra autoriser l'effacement de la famille d'émetteurs identifiés.

On peut ainsi rationaliser le nombre de composants rentrant dans la mise en oeuvre du procédé conforme à l'invention puisqu'il n'est pas nécessaire de prévoir des émetteurs de conception différente, tout en permettant, d'une part, un réglage un par un des organes mobiles en mode de paramétrage et, d'autre part, des commandes groupées de plusieurs organes par un seul émetteur, en mode normal.

On pourra réaliser, éventuellement, un effacement sélectif des réglages effectués, par exemple un effacement des codes mis en mémoire sans effacement des positions de fin de course.

Pour réaliser les fonctions évoquées plus haut, à savoir, notamment :
- mise en mémoire de codes d'identification,
- définition d'une famille de codes d'identification,
- mise en mémoire de fin de course,
- inversion du sens de rotation de l'organe mobile,
- commande de l'organe mobile en mode normal,
lesdits émetteurs 3 émettent des messages présentant, par exemple, le même format constitué, notamment :
- d'une séquence d'identification, donnant le code d'identification de l'émetteur,
- d'une séquence donnant l'état actif dans lequel on se trouve (mise en mémoire d'un code d'identification, inversion du sens de rotation, effacement d'une famille, utilisation en mode normal, ....),
- d'une séquence d'ordre indiquant la nature de l'action à réaliser en fonction de l'état actif (pour l'état actif correspondant au mode normal : montée, descente ou arrêt du ou des organes mobiles - pour l'état actif correspondant à l'encodage : basculement du mode normal au mode de paramétrage, mise en mémoire d'un code - pour l'état actif correspondant aux réglages des fins de course : basculement du mode normal au mode de paramétrage, montée ou descente des organes mobiles jusqu'à la position souhaitée pour définir le fin de course - ....)

Comme illustré aux figures 2 et 3, l'invention concerne également un dispositif pour la mise en oeuvre du procédé de contrôle, décrit plus haut, du fonctionnement d'un ou plusieurs organes mobiles bi-directionnellement 1.

Ce dispositif comprend des moyens 2 de réception et de traitement numérique de messages, de différents types, destiné au fonctionnement dudit ou desdits organes mobiles, et des moyens d'émission et de transmission à distance desdits message, constitués d'au moins un émetteur 3.

Selon l'invention, ledit ou lesdits émetteurs 3 comprennent des moyens de paramétrage 7, permettant de réaliser un réglage du fonctionnement du ou desdits organes, et des moyens de commande 8 permettant d'émettre au moins des ordres de déplacement du ou desdits organes 1 dans un sens donné.

Ledit dispositif est prévu apte à fonctionner, alternativement selon un mode dit de paramétrage, dans lequel on réalise un réglage du fonctionnement du ou desdits organes par mise en mémoire d'informations, et selon un mode dit normal, dans lequel on émet des ordres d'arrêt ou de déplacement dans un sens donné desdits organes.

Lesdits moyens de paramétrage 7 comprennent, notamment, des moyens de sélection d'états 20, permettant de choisir un état, dit état actif, déterminant le type de message émis.

Lesdits moyens de commande 8 permettent d'émettre, par exemple, en fonction de l'état actif, soit un ordre en mode de paramétrage, soit un ordre de passage du mode normal au mode de paramétrage, soit un ordre en mode normal.

Lesdits moyens de sélection d'état 20 sont constitués, notamment, d'une pluralité de moyens binaires, la combinaison de l'état sélectionné sur chacun desdits moyens binaires définissant ledit état actif.

Lesdits moyens binaires de sélection d'état sont constitués, par exemple, de commutateurs 22 à deux positions stables, associés les uns aux autres pour définir ledit état actif en fonction des positions de chacun.

Lesdits moyens de commande 8 sont constitués, notamment, de boutons poussoirs 21. Dans l'état actif correspondant au mode normal, ils sont associés chacun, par exemple, à un ordre de déplacement dans un sens donné du ou desdits organes mobiles 1 ou à un ordre d'arrêt de ceux-ci.

Lesdits boutons poussoirs 21 peuvent également servir dans d'autres états actifs que celui correspondant au mode normal. En effet, lorsque l'état actif ne correspond plus à ce dernier, on peut prévoir que les messages émis par utilisation des boutons poussoirs 21 ne soient plus de simples ordres de déplacement ou d'arrêt mais des ordres s'intégrant dans un cycle de réglage du fonctionnement du ou des organes mobiles 1, notamment des ordres de basculement de mode et/ou des ordres en mode de paramétrage.

Lesdits boutons poussoirs 21 peuvent alors être considérés comme des composants des moyens de paramétrage.

A titre d'exemple, lorsque tous les moyens binaires de sélection d'états 20, à savoir les commutateurs 22, sont sur leur position « zéro », on se trouve dans l'état actif correspondant au mode normal et les moyens de commande 8, à savoir les boutons 21, servent à déterminer le déplacement du ou des organes mobiles 1 dans le sens associé à chacun.

Lorsque l'un ou l'autre des commutateurs 22 est par contre basculé sur sa position 1, on se trouve dans un autre état actif, déterminé par la nouvelle combinaison des états desdits commutateurs 22. Lesdits boutons poussoirs 21 servent alors, en fonction de chaque état actif, à différents types d'action, éventuellement différentes de celles associées à leur fonction dans l'état actif correspondant au mode normal.

Lesdits moyens de paramétrage comprennent, notamment, au moins :
- des moyens d'encodage de l'identification desdits émetteurs 3 par lesdits moyens de réception et de traitement 2,
- des moyens de réglage de position de fin de course du ou des organes mobiles 1,
- des moyens d'inversion du sens de déplacement du ou des organes mobiles 1, aptes à être utilisés quand leur sens de déplacement effectif ne correspond pas à celui attendu après émission d'un ordre de déplacement dans un sens donné.

Ces moyens d'encodage, de réglage de position de fin de course et/ou d'inversion du sens de déplacement sont opérationnels, ou non, en fonction de l'état actif sélectionné.

Lesdits boutons poussoirs 21 peuvent alors servir, par exemple, à déclencher la transmission du message de basculement de mode pour l'encodage d'un émetteur et/ou le réglage de position de fin de course. Ils peuvent aussi à servir à permettre le réglage de la valeur d'une des caractéristiques à mémoriser, notamment la position des fins de course en autorisant le déplacement du ou des organes mobiles 1 jusqu'à l'emplacement souhaité.

Plus précisément, à titre d'exemple, dans le cas de l'encodage par famille, on bascule un des commutateurs 22 de l'émetteur à mémoriser d'une position à l'autre et on émet un message avec un des boutons poussoirs 21 dudit émetteur, de même pour les autres émetteurs que l'on souhaite pouvoir identifier.

En arrêtant la mise en mémoire par rebasculement dans sa position initiale, de l'un des commutateurs des émetteurs précédents, cela étant suivi d'une émission d'un message de commande par ledit émetteur, on définit par là même la famille de code d'identification mise en mémoire.

Pour modifier ladite famille, il faudra alors, selon l'invention, utiliser un émetteur dans lequel un état actif spécifique sera sélectionné à cette fin par basculement de position de l'un ou l'autre des commutateurs 22, suivi d'une émission d'un message de commande par ledit émetteur. Ce message ne provoquera pas l'action correspondante, ce qui permettra d'ailleurs de vérifier l'effacement de la dite famille.

Toujours à titre d'exemple, dans le cas de l'inversion du sens de déplacement, on effectue celui-ci, notamment, en sélectionnant un état actif spécifique associé. L'utilisation de l'un des boutons poussoirs 21 permet ensuite d'obtenir l'effet souhaité.

On constate que, avec une telle solution, l'utilisation de l'émetteur 3 suffit ainsi à inverser le sens de déplacement des organes mobiles 1, en cas d'anomalie de câblage lors du montage sur chantier, en signifiant aux moyens de réception et de traitement 2 que la pression sur l'un des boutons poussoirs 21 d'un émetteur 3 correspond, pour la suite, à une instruction de déplacement inverse à celle pré-mémorisée.

On peut ainsi utiliser de manière indifférente des moteurs disposés à droite ou à gauche. Corrélativement, dans le cas des volets roulants, cela permet de s'affranchir au montage de l'emplacement intérieur ou extérieur du coffre enfermant leur tablier.

A titre de remarque, on peut noter que, dans l'exemple précédemment donné, lorsque l'état actif sélectionné correspond à l'encodage par famille ou à l'inversion du sens de déplacement, l'utilisation de l'un des boutons poussoirs 21 entraîne simultanément un basculement de mode et un réglage de la caractéristique voulue.

Cela étant, lesdits moyens de réception et de traitement 2 comprennent, notamment, une antenne 9, un récepteur 10 et/ou un micro-contrôleur 11, connectés entre eux.

Lesdits moyens binaires de sélection d'états 20 sont, par exemple dissimulés tandis que les moyens de commande 8 sont, par exemple, visibles. Par « dissimulés », on entend accessibles au monteur mais cachés à l'utilisateur courant.

Le nombre de moyens binaires de sélection d'états 20 est choisi afin de bénéficier d'un émetteur 3 d'utilisation simple tout en disposant d'un nombre d'états différents suffisants pour pouvoir établir les messages et remplir les fonctions souhaitées.

Selon le mode de réalisation illustré, lesdits moyens binaires de sélection d'états 20 sont au nombre de quatre. Quand aux boutons poussoirs 21, ils sont trois.

Ledit émetteur 3 comprend, en outre, par exemple, un micro-contrôleur 23, apte à traiter les informations à émettre en fonction des états des boutons poussoirs 21 et/ou des commutateurs 22. Ledit micro-contrôleur 23 est connecté à une unité d'émission 24 et une antenne 25.

Il est en outre alimenté, notamment, par une pile 26 et l'ensemble de ses composants est éventuellement placé dans un boîtier 27 à la surface duquel apparaissent les différents boutons poussoirs 21 ainsi qu'une trappe d'accès 28 au commutateur 22.

Les liaisons entre le ou les émetteurs 3 et les moyens de réception et de traitement 2 sont, notamment, du type haute-fréquence radio.

Pour l'encodage, au moins une unité de mémoire 14, notamment morte, est prévue au niveau de chaque dit émetteur 3. Un code d'identification dudit émetteur 3 est pré-enregistré dans ladite unité de mémoire 14.

Au niveau des moyens de réception et de traitement 2, le ou les codes des émetteurs 3 pouvant être identifiés sont stockés, notamment, au niveau d'une unité de mémoire 15 associée au micro-contrôleur 11.

En cas de contrôle de la position du ou des organes mobiles 1 lors de leur déplacement et/ou en cas de blocage de ceux-ci après arrivée en position de fin de course, une ou des voies d'entrée 16 renseignant ledit micro-contrôleur 10 sur la position du ou desdits organes mobiles 1 pourront être prévus.

En fonction du mode dans lequel on se trouve, celles-ci sont associées alternativement à un compteur 17 destiné à mémoriser les positions de fin de course et/ou un compteur 18 destiné à connaître en permanence la position du ou des organes mobiles 1.

Afin de permettre la commande du sens de déplacement du ou desdits organes mobiles 1, le micro-contrôleur 11 pourra en outre présenter, notamment, une ou des voies de sortie 19 pour la transmission de l'ordre correspondant.

Pour pouvoir effacer, comme évoqué plus haut, certains des réglages de fonctionnement paramétrés, ledit micro-contrôleur 11 pourra présenter une voie d'entrée 12 liée à la masse par l'intermédiaire d'un interrupteur 13 de remise à zéro. A la fermeture dudit interrupteur 13, l'ordre d'effacement est ainsi donné. Il pourra être temporisé afin d'éviter des effacements accidentels.

En se reportant de nouveau à la figure 1, on constate que l'invention concerne également un ensemble constitué d'un organe mobile bi-directionnellement 1, tel qu'un tambour de volet roulant, et d'un dispositif de contrôle tel que décrit plus haut du fonctionnement dudit organe mobile 1, lesdits moyens de réception et de traitement numérique 2 dudit dispositif étant prévus au niveau dudit organe mobile 1.

Le ou lesdits organes 1 sont mobiles, par exemple, en rotation autour de leur axe longitudinal, dans un sens ou dans un autre.

Comme évoqué plus haut, ledit tambour 1 est situé, éventuellement, à l'intérieur d'un coffre 6. Il est prévu creux et ses moyens d'entraînement 4, sont constitués, par exemple, d'un moteur électrique 29 et d'un réducteur 30.

En se reportant de nouveau à la figure 2, on constate que les enroulements dudit moteur 29 sont alimentés entre phase et neutre à partir du câble 5 grâce à deux lignes 31, 32 permettant respectivement la rotation du moteur dans un sens ou dans l'autre.

Chaque dite ligne 31, 32 est munie, notamment, d'organes de commutation de puissance 33, 34 permettant sélectivement leur ouverture/fermeture et dont le déclenchement est actionné par les ordres émanant du micro-contrôleur 11 des moyens de réception et de traitement 2, par l'intermédiaire de ses voies de sortie 19.

Des moyens de contrôle de la position du tambour 1 sont éventuellement prévus. Ils sont constitués par exemple de capteurs 35, optiques ou magnétiques, permettant une traduction de ladite position sous forme numérique. Ils sont reliés au moyen de réception et de traitement 2 par ses voies d'entrée 16. Ceux-ci sont alimentés, notamment, grâce à une unité d'alimentation stabilisée 36, montée en dérivation sur ledit câble 5.

Lesdits moyens de réception et de traitement 2, ladite unité d'alimentation stabilisée et/ou lesdites unités de commutation de puissance 33, 34 sont disposés, par exemple, à l'intérieur d'un logement 37, illustré en traits discontinus à la figure 2. A la figure 1, les connexions électriques sont également illustrées en pointillés.

Naturellement, d'autres modes de mise en oeuvre, à la portée de l'homme de l'art, auraient pu être envisagés sans pour autant sortir du cadre de l'invention, qui est deterrminé par la teneur des revendications.

## Revendications

1. Procédé de contrôle du fonctionnement d'un ou plusieurs organes (1), notamment tambour de volet roulant, mobile bi-directionnellement, au niveau duquel ou desquels on prévoit des moyens (2) de réception et de traitement numérique de messages destinés au fonctionnement dudit ou desdits organes mobiles (1) et transmis à distance par au moins un émetteur (3), **caractérisé par le fait que** l'on fait fonctionner le ou lesdits émetteurs (3) alternativement dans :
- un mode dit de paramétrage permettant de réaliser un réglage du fonctionnement du ou desdits organes,
- un mode dit normal dans lequel on peut émettre au moins des ordres de déplacement du ou desdits organes (1) dans un sens donné.

2. Procédé selon la revendication 1, dans lequel on choisit, à l'aide de moyens de sélection d'états prévus au niveau du ou desdits émetteurs, un état dit actif puis on émet, en fonction dudit état actif, soit un ordre en mode de paramétrage, soit un ordre de passage du mode normal au mode de paramétrage, soit un ordre en mode normal.

3. Procédé selon la revendication 1 ou 2, dans lequel on réalise, en mode de paramétrage, l'une et/ou l'autre des opérations suivantes:
- un encodage de l'identification desdits émetteurs (3) par lesdits moyens de réception et de traitement (2),
- une détermination d'une ou de positions de fins de course du ou des organes mobiles (1),
- une inversion du sens de déplacement du ou des organes mobiles (1) quand leur sens de déplacement effectif ne correspond pas à celui attendu après émission d'un ordre de déplacement dans un sens donné.

4. Procédé selon la revendication 3, dans lequel le ou lesdits émetteurs (3) présentent un ou des codes d'identification quelconques et les moyens (2) de réception et de traitement sont initialement prévus vierges de tout code d'identification d'undit émetteur (3) donné.

5. Procédé selon la revendication 4, dans lequel, en mode de paramétrage, on émet vers lesdits moyens de réception et de traitement (2), pour mise en mémoire, au niveau de ces derniers, au moins undit code, associé à l'émetteur (3) à l'origine de l'émission et destiné à permettre, pour la suite des opérations, l'identification dudit émetteur (3) par lesdits moyens de réception et de traitement (2).

6. Procédé selon la revendication 5, dans lequel après mise en mémoire au niveau desdits moyens de réception et de traitement (2), d'un premier code associé à un premier émetteur, on prévoit nécessaire d'agir sur ledit premier émetteur pour autoriser la prise en compte dans lesdits moyens de réception et de traitement (2) d'autres codes associés pour les identifier à d'autres émetteurs.

7. Procédé selon la revendication 5, dans lequel :
- on définit, avec le ou lesdits codes d'identification mis en mémoire, une famille de code d'identification, dite famille mise en mémoire,
- on prévoit nécessaire, pour la mise en mémoire d'un ou de nouveaux dits codes d'identification, une étape préalable d'effacement de ladite famille mise en mémoire,
de manière à obliger, si l'on souhaite modifier ladite famille mise en mémoire, à remettre en mémoire tout ou partie de ses codes d'identification.

8. Procédé selon la revendication 7, dans lequel on effectue l'effacement de ladite famille mise en mémoire par intervention au niveau d'un organe de commande (13) connecté de manière filaire avec lesdits moyens de réception et de traitement (2).

9. Procédé selon la revendication 7, dans lequel on effectue l'effacement de la dite famille mise en mémoire par émission d'un message à partir d'un émetteur (3) quelconque dont le code d'identification fait partie de ladite famille.

10. Procédé selon la revendication 3, dans lequel on réalise les mêmes fonctionnalités sur l'ensemble desdits émetteurs (3).

11. Procédé selon la revendication 3, dans lequel on réalise un effacement des codes mis en mémoire sans effacement des positions de fin de course.

12. Dispositif pour la mise en oeuvre du procédé selon la revendication 1 de contrôle du fonctionnement d'un ou plusieurs organes (1), notamment tambour de volet roulant, mobiles bi-directionnellement, comprenant des moyens (2) de réception et de traitement numérique de messages, destinés au fonctionnement du ou desdits organes mobiles (1), et des moyens d'émission et de transmission à distance desdits messages, constitués d'au moins un émetteur (3), **caractérisé par le fait que** ledit ou lesdits émetteurs (3) comprennent des moyens de paramétrage (7), permettant de réaliser un réglage du fonctionnement du ou desdits organes (1), et des moyens de commande (8), permettant d'émettre au moins des ordres de déplacement du ou desdits organes (1) dans un sens donné.

13. Dispositif selon la revendication 12, prévu apte à fonctionner alternativement, selon un mode dit de paramétrage, dans lequel on réalise un réglage du fonctionnement du ou desdits organes (1) par mise en mémoire d'informations, et selon un mode dit normal, dans lequel on émet des ordres d'arrêt ou de déplacement dans un sens donné desdits organes, dispositif dans lequel lesdits moyens de paramétrage (7) comprennent des moyens binaires de sélection d'états (20), permettant de choisir un état, dit actif, et dans lequel lesdits moyens de commande (8) permettent d'émettre, en fonction de l'état actif, soit un ordre en mode de paramétrage, soit un ordre de passage du mode normal au mode de paramétrage, soit un ordre en mode normal.

14. Dispositif selon la revendication 12, dans lequel lesdits moyens de paramétrage (7) sont constitués d'une pluralité de moyens binaires (20) de sélection d'états, la combinaison de l'état sélectionné sur chacun desdits moyens binaires définissant ledit état actif.

15. Dispositif selon la revendication 14, dans lequel lesdits moyens binaires de sélection d'états sont constitués de commutateurs (22) à deux positions stables, associés les uns aux autres pour définir ledit état actif en fonction des positions de chacun.

16. Dispositif selon la revendication 12 ou 13, dans lequel lesdits moyens de paramétrage comprennent au moins :
- des moyens d'encodage de l'identification desdits émetteurs (3) par lesdits moyens de réception et de traitement (2),
- des moyens de réglage de position de fin de course du ou des organes mobiles (1),
- des moyens d'inversion du sens de déplacement du ou des organes mobiles (1), aptes à être utilisés quand leur sens de déplacement effectif ne correspond pas à celui attendu après émission d'un ordre de déplacement dans un sens donné.

17. Ensemble constitué d'un organe mobile bi-directionnellement, tel qu'un tambour de volet roulant, et d'un dispositif de contrôle selon la revendication 12 du fonctionnement dudit organe mobile (1), lesdits moyens de réception et de traitement (2) dudit dispositif étant prévus au niveau dudit organe mobile (1).

## Patentansprüche

1. Verfahren zur Steuerung des Betriebs von einem oder mehreren in beide Richtungen beweglichen Organen (1), insbesondere Rolladentrommel, in dessen oder deren Bereich Mittel (2) zum Empfang und digitaler Bearbeitung von Nachrichten vorgesehen sind, die für den Betrieb des oder der besagten beweglichen Organe (1) bestimmt sind und durch wenigstens einen Sender (3) fernübertragen wurden, **dadurch gekennzeichnet, daß** man den oder die besagten Sender (3) abwechselnd funktionieren läßt in :
- einer als Parametrierungsart bezeichneten Betriebsart, erlaubend, eine Einstellung des Betriebs von dem oder den besagten Organen vorzunehmen,
- einer als normale Art bezeichneten Betriebsart, bei der wenigstens Befehle zur Verschiebung des oder der besagten Organe (1) nach einer bestimmten Richtung erteilt werden können.

2. Verfahren nach Anspruch 1, bei dem mit Hilfe von Mittel zur Auswahl der Zustände, die im Bereich des oder der besagten Sender vorgesehen sind, ein als aktiver Zustand bezeichneter Zustand gewählt wird, anschließend in Abhängigkeit von dem besagten aktiven Zustand entweder ein Befehl in Parametrierungsbetriebsart, oder ein Befehl zum Übergang von der normalen Betriebsart zur Parametrierungsbetriebsart, oder ein Befehl in normaler Betriebsart erteilt wird.

3. Verfahren nach Anspruch 1 oder 2, bei dem in Parametrierungsbetriebsart der eine und/oder der andere von folgenden Vorgänge ausgeführt wird :
- ein Kodieren der Identifikation der besagten Sender (3) durch die besagten Empfangs- und Bearbeitungsmittel (2) ;
- eine Bestimmung von einer Position oder von Positionen der Endstellungen des oder der beweglichen Organe (1),
- eine Umkehr der Verschiebungsrichtung des oder der beweglichen Organe (1), wenn ihre tatsächliche Verschiebungsrichtung nicht jener entspricht, die nach der Sendung eines Befehls zur Verschiebung nach einer bestimmten Richtung erwartet wurde.

4. Verfahren nach Anspruch 3, bei dem der besagte oder die besagten Sender (3) einen oder mehrere beliebigen Kenncodes aufweisen, und die Mittel (2) zum Empfang und zur Bearbeitung ursprünglich ohne jeglichen Kenncode eines genannten bestimmten Senders (3) vorgesehen sind.

5. Verfahren nach Anspruch 4, bei dem in Parametrierungsbetriebsart in Richtung auf die besagten Empfangs- und Bearbeitungsmittel (2) für die Speicherung im Bereich dieser Letzteren wenigstens ein genannter Code gesendet wird, der am Anfang der Sendung dem Sender (3) zugeordnet ist und vorgesehen ist, für die Folge der Vorgänge die Identifikation des besagten Senders (3) durch die besagten Empfangs- und Bearbeitungsmittel (2) zu erlauben.

6. Verfahren nach Anspruch 5, bei dem nach der Speicherung im Bereich der besagten Mittel zum Empfang und zur Bearbeitung (2) eines ersten Codes, der einem ersten Sender zugeordnet ist, als notwendig vorgesehen wird, auf den besagten ersten Sender zu wirken, um die Berücksichtigung in den besagten Mitteln zum Empfang und zur Bearbeitung (2) anderer zugeordneter Codes zu erlauben, um sie an anderen Sendern zu identifizieren.

7. Verfahren nach Anspruch 5, bei dem:
- mit dem oder den besagten gespeicherten Kenncodes eine Familie aus Kenncodes gebildet wird, die als gespeicherte Familie bezeichnet wird,
- notwendigerweise für die Speicherung von einem neuen oder von neuen genannten Kenncodes ein vorangehender Schritt zur Löschung der besagten gespeicherten Familie vorgesehen wird,
derart, um zu zwingen, wenn erwünscht ist, die besagte Gespeicherten Familie zu ändern, alle oder einen Teil von diesen Kenncodes wieder zu speichern.

8. Verfahren nach Anspruch 7, bei dem die Löschung der gespeicherten Familie durch Eingriff im Bereich eines Steuerorgans (13) erfolgt, das durch Leiter mit den besagten Mitteln zum Empfang und zur Bearbeitung (2) verbunden ist.

9. Verfahren nach Anspruch 7, bei dem die Löschung der besagten gespeicherten Familie durch Sendung einer Nachricht ab einem beliebigen Sender (3) erfolgt, dessen Kenncode der Familie gehört.

10. Verfahren nach Anspruch 3, bei dem an der Gesamtheit der besagten Sender (3) dieselben Funktionalitäten ausgeführt werden.

11. Verfahren nach Anspruch 3, bei dem eine Löschung der gespeicherten Codes ohne Löschung der Positionen der Endstellung ausgeführt wird.

12. Vorrichtung für die Anwendung des Verfahrens nach Anspruch 1 zur Steuerung des Betriebs von einem oder mehreren in beide Richtungen beweglichen Organen (1), insbesondere Rolladentrommel, umfassend Mittel (2) zum Empfang und digitaler Bearbeitung von Nachrichten, die für den Betrieb des oder der besagten beweglichen Organe (1) vorgesehen sind, und Mittel zur Sendung und Fernübertragung der besagten Nachrichten, die aus wenigstens einem Sender (3) gebildet sind, **dadurch gekennzeichnet, daß** der besagte oder die besagten Sender (3) Mittel zur Parametrierung (7), erlaubend, eine Einstellung des Betriebs des oder der besagten Organe (1) auszuführen, und Steuermittel (8) umfassen, erlaubend, wenigstens die Befehle zur Verschiebung des oder der besagten Organe (1) nach einer bestimmten Richtung zu erteilen.

13. Vorrichtung nach Anspruch 12, die geeignet vorgesehen ist, abwechselnd nach einer sogenannten Parametrierungsbetriebsart, in der durch Speicherung von Informationen die Einstellung des Betriebs von dem oder den besagten Organen (1) ausgeführt wird, und nach einer als normal bezeichneten Betriebsart zu funktionieren, bei der die Befehle zum Sperren oder zur Verschiebung nach einer bestimmten Richtung der besagten Organe erteilt werden, wobei bei dieser Vorrichtung die besagten Mittel zur Parametrierung (7) binäre Mittel zur Auswahl des Zustands (20) umfassen, erlaubend, einen Zustand zu wählen, der als aktiv bezeichnet wird und in dem die besagten Steuermittel (8) erlauben, in Abhängigkeit von dem aktiven Zustand entweder einen Befehl in Parametrierungsbetriebsart, oder einen Befehl zum Übergang von der normalen Betriebsart zur Parametrierungsbetriebsart oder einen Befehl in normaler Betriebsart zu erteilen.

14. Vorrichtung nach Anspruch 12, bei der die besagten Parametrierungsmittel (7) aus einer Mehrheit binärer Mittel (20) zur Auswahl des Zustands gebildet sind, wobei die an jedem der binären Mittel ausgewählte Zustandskombination den besagten aktiven Zustand definiert.

15. Vorrichtung nach Anspruch 14, bei der die besagten binären Mittel zur Auswahl des Zustands aus Schaltern (22) mit zwei stabilen Positionen gebildet sind, wobei der eine dem anderen zugeordnet ist, um den besagten aktiven Zustand in Abhängigkeit von der jeweiligen Position zu definieren.

16. Vorrichtung nach Anspruch 12 oder 13, bei der die besagten Parametrierungsmittel wenigstens folgendes umfassen:
- Mittel zum Kodieren der Identifikation der besagten Sender (3) durch die besagten Empfangs- und Bearbeitungsmittel (2),
- Mittel zur Einstellung der Position der Endstellung des oder der beweglichen Organe (1),
- Mittel zur Umkehr der Verschiebungsrichtung des oder der beweglichen Organe (1), die geeignet sind, benutzt zu werden, wenn ihre tatsächliche Verschiebungsrichtung nicht jener entspricht, die nach der Sendung eines Befehls zur Verschiebung nach einer bestimmten Richtung erwartet wurde.

17. Gesamtheit, bestehend aus einem, in beide Richtungen beweglichen Organ, wie Rolladentrommel, und einer Vorrichtung nach Anspruch 12 zur Steuerung des Betriebs des besagten beweglichen Organs (1), wobei die besagten Empfangs- und Bearbeitungsmittel (2) der besagten Vorrichtung im Bereich des besagten beweglichen Organs (1) vorgesehen sind.

## Claims

1. A method for controlling the operation of one or several elements (1), notably drum of roller blind, mobile bi-directionally, at which are provided means (2) for receiving and digital processing of messages intended for operating said mobile elements (1) and transmittéd remotely by at least one transmitter (3) **characterised in that** said transmitter(s) is(are) caused to operate alternately in:
- a so-called parameter-setting mode enabling to perform adjustment of the operation of said element(s),
- a so-called normal mode wherein may be transmitted at least instructions to move said element(s) (1) in a given direction.

2. A method according to claim 1, wherein is chosen, using means for selecting states provided at said transmitter(s), a so-called active state, then is transmitted, relative to said active state, either an instruction in parameter-setting mode, or an instruction for switching from the normal mode to the parameter-setting mode, or an instruction in normal mode.

3. A method according to claim 1 or 2, wherein is fulfilled, in parameter-setting mode, either of the following operations:
- encoding the identification of said transmitters (3) by said receiving and processing means (2),
- determining one or several limit of travel positions of the mobile element(s) (1),
- reversing the displacement direction of the mobile element(s) (1) when their effective displacement direction does not correspond to that expected after transmission of a displacement instruction in a given direction.

4. A method according to claim 3, wherein said transmitter(s) (3) exhibit one or several random identification codes and the receiving and processing means (2) are provided initially void of any identification code of one said given transmitter (3).

5. A method according to claim 4, wherein in parameter-setting mode, is transmitted to said receiving and processing means (2), for storage in memory, at the latter, at least one code, associated with the transmitter (3) from which the transmission originates, and intended to enable, for the remainder of the operations, the identification of said transmitter (3) by said receiving and processing means (2).

6. A method according to claim 5, wherein after memorisation at said receiving and processing means (2), of a first code associated with a first transmitter, it is deemed necessary to act on said first transmitter to authorise taking into account in said receiving and processing means (2) other codes associated to identify them to other transmitters.

7. A method according to claim 5, wherein:
- a family of identification code, so-called memorised family, is defined with said identification code(s) stored in memory,
- for memorising one or several new so-called identification codes, a prior step is provided as necessary to clear said memorised family,
in order, if one wishes to modify said memorised family, to bring its identification codes, all or in part, back forcibly into memory.

8. A method according to claim 7, wherein said memorised family is cleared by intervention at a control element (13) connected in a wire fashion with said receiving and processing means (2).

9. A method according to claim 7, wherein said memorised family is cleared by transmitting a message from a given transmitter (3) whereof the identification code is part of said family.

10. A method according to claim 3, wherein the same functionalities are fulfilled on all said transmitters (3).

11. A method according to claim 3, wherein the memorised codes are cleared without clearing the limit of travel positions.

12. A device implementing the method according to claim 1 for controlling the operation of one or several element(s) (1), notably a drum of roller blind, mobile bidirectionally, comprising means (2) for receiving and digital processing of messages, intended for operating said mobile elements (1), and means for remote emission and transmission of said messages, formed of at least one transmitter (3), **characterised in that** said transmitters (3) comprise parameter-setting means (7) enabling to perform adjustment of the operation of said element(s) (1), and control means (8), enabling to transmit at least instructions to move said element(s) (1) in a given direction.

13. A device according to claim 12, provided capable of operating alternately, according to a so-called parameter-setting mode, wherein the operation of said element(s) (1) is adjusted by memorising information, and according to a so-called normal mode, wherein stoppage or displacement instructions are transmitted in a given direction of said elements, a device wherein said parameter-setting means (7) include state selection binary means (20), enabling to choose a so-called state, and wherein said control means (8) enable to transmit, relative to the active state, either an instruction in parameter-setting mode, or an instruction for switching into normal mode, or an instruction in normal mode.

14. A device according to claim 12, wherein said parameter-setting means (7) are formed of a plurality of state selection binary means (20), whereas the combination of the state selected on each of said binary means define said active state.

15. A device according to claim 14, where said state selection binary means are formed of switches (22) with two stable positions, associated with one another to define said active state relative to the positions of each of them.

16. A device according to claim 12 or 13, wherein said parameter-setting means include at least:
- means for encoding the identification of said transmitters (3) by said receiving and processing means (2),
- means for adjusting the limit of travel position of the mobile element(s) (1),
- means for reversing the direction of displacement of the mobile element(s) (1), capable of being used when their effective displacement direction does not correspond to that expected after transmission of a displacement instruction in a given direction.

17. An assembly formed of a bidirectionally mobile element, such as a drum of a roller blind, and of a device according to claim 12 controlling the operation of said mobile element (1) whereas said receiving and processing means (2) of said device are provided at said mobile element (1).
